# EUROPÄISCHE PATENTSCHRIFT

(11) **EP 1 327 046 B1**
(45) Veröffentlichungstag und Bekanntmachung des Hinweises auf die Patenterteilung: **07.06.2006**
(21) Anmeldenummer: 01984552.8
(22) Anmeldetag: 27.09.2001
(51) Int. Cl.: E05F 15/10, E05D 15/02

(54) **KARUSSELLTÜR**
REVOLVING DOOR
PORTE TOURNANTE

(30) Priorität: 06.10.2000 DE 10050027
(43) Veröffentlichungstag der Anmeldung: 16.07.2003
(73) Patentinhaber: DORMA GmbH + Co. KG, 58256 Ennepetal (DE)
(72) Erfinder: ROCKENBACH, Manfred, 50226 Frechen (DE)
(86) Internationale Anmeldenummer: PCT/EP2001/011197
(87) Internationale Veröffentlichungsnummer: WO 2002/031302

(56) Entgegenhaltungen:
- EP-A- 0 606 193
- US-A- 4 557 073

## Beschreibung

Die Erfindung betrifft eine Karusselltür gemäß der im Oberbegriff des Anspruches 1 angegebenen Art.

Eine derartige Karusselltür ist beispielsweise aus der DE 44 42 191 A1 bekannt. Zwischen zwei feststehenden, einander gegenüberliegenden Trommelwänden ist eine mitdrehende Decke in der Art einer Rotorscheibe auf einer im Wesentlichen rechteckigen Zentraleinheit angeordnet, an die sich vier senkrecht zueinander stehende Türflügel anschließen. In der Deckenkonstruktion ist eine Antriebseinheit für die Rotorscheibe mit der Zentraleinheit und den Türflügeln untergebracht. Die Rotorscheibe mit der Zentraleinheit und den Türflügeln ist über Rollen in einem entsprechend dem Drehbereich umlaufend angeordneten Auflager aufgehängt. Die Decke erstreckt sich über den gesamten Drehbereich. Auf der Decke sind Lager angeordnet, in denen die Rollen drehbar gelagert sind. Das Auflager ist im Schnitt u-förmig ausgebildet, so dass die durch ein zugeordnetes Lager jeweils getragenen Rollen mit Drehen der Türflügel in dem Auflager umlaufend über einen Schenkel der U-Form des Auflagers bewegt werden können.

Die bekannten Karusselltüren haben den Nachteil, dass sie nahezu insgesamt vor Ort aufgebaut werden müssen. Eine Vorfertigung ist nur teilweise möglich. Insbesondere muss die Deckenkonstruktion mit den Rollen und den Auflagern vor Ort aufgebaut werden, da die Rollen sich über die Decke hinaus in das Auflager hinein erstrecken und die Decke mit der Zentraleinheit sowie den Türflügeln tragen und führen.

Der Erfindung liegt die Aufgabe zugrunde, eine Karusselltür gemäß der im Oberbegriff des Anspruches 1 angegebenen Art derart weiterzubilden, dass unter Vermeidung der genannten Nachteile eine Vormontage der Deckenkonstruktion mit Rollen und Lagern ermöglicht wird.

Diese Aufgabe wird durch die kennzeichnenden Merkmale des Patentanspruches 1 in Verbindung mit seinen Oberbegriffsmerkmalen gelöst.

Der Erfindung liegt die Erkenntnis zugrunde, dass sich durch bewegbare Lager die Rollen soweit aus dem Auflager heraus verstellen lassen, dass die Deckenkonstruktion insgesamt vormontiert, innerhalb des Auflageringes eingebracht und anschließend die Rollen mit dem Lager verfahren werden, so dass die Deckenkonstruktion auf den Rollen aufliegt und diese in dem Auflager aufliegen.

Nach der Erfindung sind daher zumindest die Lager zusammen mit den Rollen für die Montage aus einer Betriebsstellung in eine Montagestellung in Richtung Decke und zurück bewegbar, wobei bei montierten Rollen in der Betriebsstellung die Rollen in dem Auflager und in der Montagestellung außerhalb des Auflagers angeordnet sind. Die kreisförmige Deckenkonstruktion ist nunmehr ohne weiteres innerhalb des ringförmigen Auflagers einbringbar und anschließend können die Auflager mit den Rollen so verstellt werden, dass diese sich in dem Auflager befinden und diese somit die Deckenkonstruktion über das Auflager tragen.

Um eine möglichst kurze Verstellbewegung zu gewährleisten, ist das Lager radial zur Drehachse zwischen der Betriebsstellung und der Montagestellung bewegbar.

Damit es beim Transport zu keinen Beschädigungen am Lager und den Rollen kommt, sind in der Montagestellung die Rollen innerhalb der Grundfläche der Decke angeordnet. Die Deckenkonstruktion kann dann auch kompakter verpackt werden.

Gemäß einer Ausführungsform der Erfindung erstreckt sich die Decke im Wesentlichen über den gesamten Drehbereich der Karusselltür, wodurch u. a. die Anordnung von Leuchtmitteln zum Ausleuchten des gesamten Drehbereichs vereinfacht wird.

Um den durch die Erfindung nunmehr möglichen Effekt der Vormontage der Decke auch bei motorisch angetriebenen Karusselltüren zu erreichen, wirken die Rollen mit einem in der Decke angeordneten Antrieb zum Drehen der Türflügel mit der Decke zusammen. Hierbei besteht der Antrieb vorzugsweise aus mehreren Motoren, wobei ein Motor jeweils eine Rolle antreibt. Vorzugsweise bildet dabei zumindest ein Motor auch das Lager für die ihm zugeordnete Rolle. Für die Montage wird somit der das Lager der Rolle bildende Motor aus der Montagestellung in die Betriebsstellung und zurück bewegt.

Um ein Auswechseln der Rollen und/oder der Lager zu ermöglichen, sind die Rollen lösbar mit dem Lager verbunden.

Eine sichere Führung der Rollen in dem Auflager wird gewährleistet, wenn in der Betriebsstellung das Lager in seiner Position feststellbar ist. Für den Transport der vorgefertigten Deckenkonstruktion der Karusselltür ist es günstig, das Lager in der Montagestellung in seiner Position festzustellen. Hierdurch werden ungewollte Bewegungen des Lagers mit der Rolle vermieden, die ein Beschädigen der Verpackung und/oder der Rollen mit dem Lager hervorrufen könnten.

Vorzugsweise weist das Lager Langlöcher auf, in die ein mit der Decke verbundenes, lösbares Feststellmittel zum Feststellen des Lagers eingreift.

Weitere Vorteile und Merkmale der Erfindung ergeben sich aus der folgenden Beschreibung einer Ausführungsform im Zusammenhang mit den Zeichnungen. Es zeigen:
- Figur 1:: Eine perspektivische Seitenansicht einer Karusselltür.
- Figur 2:: Eine prinzipielle Darstellung einer Draufsicht auf einen Teilbereich der Deckenkonstruktion der Karusselltür, der die Rolle, das Auflager und den Antriebsmotor zeigt.
- Figur 3:: Eine schematische Schnittansicht im Bereich der Rolle in der Betriebsstellung.
- Figur 4:: Eine schematische Schnittansicht im Bereich der Rolle in der Montagestellung.

In Fig. 1 ist eine Karusselltür 10 zwischen zwei gebogenen Trommelwänden 12 eines Gebäudes dargestellt. Die beiden Trommelwände 12 sind einander entsprechend ausgebildet und gegenüberliegend so angeordnet, dass sie sich auf dem Umfang eines Kreises befinden.

Konzentrisch zu diesen Trommelwänden 12 ist eine Zentraleinheit 14 vorgesehen, die mit vier senkrecht zueinander ausgerichteten Türflügeln 16 versehen ist. Die Zentraleinheit 14 weist vier gleichmäßig jeweils nach außen gebogene Wände 18 auf. Zwei. Endbereiche dieser Wände 18 weisen jeweils in Richtung eines Türflügels 16.

Die Türflügel 16 und die Zentraleinheit 14 trennen vier gleich große Durchgangsbereiche 19 im Zusammenwirken mit den Trommelwänden 12 voneinander ab, die zusammen den Drehbereich 20 der Türflügel 16 bilden, der durch die Trommelwände 12 begrenzt ist. Zwischen deh Trommelwänden 12 ist jeweils eine Durchgangsöffnung 22 vorgesehen, durch die in den Drehbereich 20 getreten werden kann.

Die Wände 18 der Zentraleinheit 14 mit den Türflügeln 16 sind mit einer mitdrehenden Rotorscheibe 24 in einer Decke 26 der Karusselltür 10 verbunden. Die Einheit aus Rotorscheibe 24 und aus Wänden 18 bildet die Zentraleinheit 14.

Die Rotorscheibe 24 kann mehrere Motoren 32 aufweisen, die über Bewegungssensoren 28 und/oder einem Handschalter 30 zum Antrieb der Zentraleinheit 14 mit den Türflügeln 16 gesteuert werden.

In der Fig. 2 ist in einer schematischen Darstellung die Draufsicht auf einen Teil der Decke 26 dargestellt. In einem umlaufend neben der Decke 26 angeordneten Auflagering 34 sind in Abständen Rollen 36 eingebracht. Die Rollen 36 sind jeweils in ein Lager 38 eingebracht, das radial zur Drehachse zwischen der in der Fig. 2 und 3 dargestellten Betriebsstellung und der in Fig. 4 dargestellten Montagestellung verschiebbar ist.

Der Auflagering 34 ist im Schnitt u-förmig ausgebildet. In der Betriebsstellung liegen die Rollen 36 auf einem Schenkel des Auflageringes 34 auf. Gemäß der Fig. 2 und 3 liegt die Rolle 36 an dem unteren Schenkel des Auflageringes 34. Über die Rollen 36 wird die Decke 26 mit der Zentraleinheit 14 und den Türflügeln 16 in dem Auflagering 34 gelagert. Das Lager 38 umfasst den Motor 32 zum Antrieb der Rolle 36.

Der Auflagering 34 schließt unten im Wesentlichen bündig mit der Decke 26 ab, so dass ein Ein- und Ausbringen der Rolle 36 in bzw. aus dem Auflagering 34 ohne weiteres möglich ist. Zwischen dem Auflagering 34 und der Decke 26 ist in bekannter Weise eine Bürstendichtung 40 eingebracht.

Das Lager 38 umfasst zumindest ein Langloch 42, das entsprechend der Verschieberichtung des Lagers 38 ausgerichtet ist.

Mittels einem hier nicht dargestellten Feststellmittel, wie einer Schraubenverbindung, ist das Lager 38 mit der Rolle 36 in seiner Betriebsposition und in seiner Montageposition feststellbar.

In der in Fig. 4 dargestellten Montageposition befinden sich jeweils die Rolle 36 mit ihrem Lager 38 mit dem Motor 32 innerhalb der radialen Erstreckung der Decke 26, die im wesentlichen dem Drehbereich der Türflügel 16 entspricht. Hieraus wird ersichtlich, dass die Decke 26 komplett von unten innerhalb des Auflageringes 34 eingebracht werden kann und anschließend die Lager 38 mit den Rollen 36 in die Betriebsposition gemäß Fig. 3 bewegt werden können.

In gleichmäßigen Winkelabständen sind Rollen 36 mit Lagern 38 auf der Decke 26 angeordnet. Mehrere Lager 38 umfassen ebenfalls jeweils einen Motor 32 zum Antrieb der Decke 26 mit der Zentraleinheit 14 und den Türflügeln 16.

Die Erfindung zeichnet sich durch ihre einfache Verstellmöglichkeit der Rollen 36 mit ihrem Lager 38 und dem Motor 32 aus, wodurch die Montage vereinfacht wird. Nunmehr ist es möglich, die Decke 26 nahezu komplett vorzumontieren und diese komplett innerhalb des Auflageringes 34 einzubringen und anschließend durch Verstellen der Lager 38 mit den Rollen 36 die Decke 26 in dem Auflagering 34 aufzuhängen. Anschließend wird die Zentraleinheit 14 mit den Türflügeln 16 mit der Decke 26 verbunden.

### Bezugszeichenliste

- 10: Karusselltür
- 12: Trommelwände
- 14: Zentraleinheit
- 16: Türflügel
- 18: gebogene Wände der Zentraleinheit
- 20: Durchgangsbereiche
- 22: Durchgangsöffnung
- 24: Rotorscheibe
- 26: Decke
- 28: Bewegungsmelder
- 30: Handschalter
- 32: Motor
- 34: Auflagering
- 36: Rollen
- 38: Lager
- 40: Bürstendichtung
- 42: Langloch

## Patentansprüche

1. Karusselltür (10) mit feststehenden gebogenen Trommelwänden (12), mit Ein- und Ausgängen (22) in einen bzw. aus einem Drehbereich (20) sowie mit zumindest einem zwischen den Trommelwänden (12) sich erstreckenden, in Bezug auf die Drehachse drehbeweglich gelagerten Türflügel (16) und einer sich mit dem Türflügel (16) mitdrehenden Decke (26), wobei die Decke (26) mit den Türflügeln (16) über Rollen (36) in einem konzentrisch zum Drehbereich (20) angeordneten Auflager (34) aufgehängt ist und die Rollen (36) jeweils in der Decke (26) in einem Lager (38) drehbar gelagert sind, **dadurch gekennzeichnet, dass** zumindest die Lager (38) zusammen mit den Rollen (36) für die Montage aus einer Betriebsstellung und in eine Montagestellung in Richtung Decke (26) und zurück bewegbar sind, wobei bei montierten Rollen (36) in der Betriebsstellung die Rollen (36) in dem Auflager (34) und in der Montagestellung außerhalb des Auflagers (34) angeordnet sind.

2. Karusselltür nach Anspruch 1, **dadurch gekennzeichnet, dass** das Lager (38) radial zur Drehachse zwischen der Betriebsstellung und der Montagestellung bewegbar ist.

3. Karusselltür nach Anspruch 1 oder 2, **dadurch gekennzeichnet, dass** in der Montagestellung die Rollen (36) innerhalb der Grundfläche der Decke (26) angeordnet sind.

4. Karusselltür nach einem der vorangehenden Ansprüche, **dadurch gekennzeichnet, dass** die Decke (26) sich im Wesentlichen über den gesamten Drehbereich (20) erstreckt.

5. Karusselltür nach einem der vorangehenden Ansprüche, **dadurch gekennzeichnet, dass** die Rollen (36) mit einem in der Decke (26) angeordneten Antrieb zum Drehen des Türflügels (16) mit der Decke (26) zusammenwirkt.

6. Karusselltür nach einem der vorangehenden Ansprüche, **dadurch gekennzeichnet, dass** der Antrieb aus mehreren Motoren (22) besteht, die jeweils mit einer Rolle (36) zusammenwirken.

7. Karusselltür nach Anspruch 6, **dadurch gekennzeichnet, dass** zumindest ein Motor (32) auch das Lager (38) für die ihm zugeordnete Rolle (36) bildet.

8. Karusselltür nach einem der vorangehenden Ansprüche, **dadurch gekennzeichnet, dass** die Rollen (36) lösbar mit dem Lager (38) verbunden sind.

9. Karusselltür nach einem der vorangehenden Ansprüche, **dadurch gekennzeichnet, dass** das Lager (38) in der Betriebsstellung und/oder der Montagestellung in seiner Position feststellbar ist.

10. Karusselltür nach Anspruch 9, **dadurch gekennzeichnet, dass** das Lager (38) Langlöcher (42) aufweist, in die ein mit der Decke (26) verbundenes, lösbares Feststellmittel, wie eine Schraubenverbindung, zum Feststellen des Lagers (38) eingreift.

11. Karusselltür nach einem der vorangehenden Ansprüche, **dadurch gekennzeichnet, dass** die komplette Deckenkonstruktion vormontiert werden kann und durch das Verbringen der Lager (38) aus der Montagestellung in die Betriebsstellung die Deckenkonstruktion eingesetzt wird.

## Claims

1. A revolving door (10) with stationary curved drum walls (12), with entrances and exits (22) leading into respectively out of an area of rotation (20), as well as with at least one door leaf (16) which extends between the drum walls (12) and is rotatably supported in relation to the rotation axis, and with a ceiling (26) rotating together with the door leaf (16), the ceiling (26) together with the door leaves (16) being suspended via rollers (36) in a bearing (34) which is concentrically disposed in relation to the area of rotation (20), and the rollers (36) being each rotatably supported in the ceiling (26) in a bearing (38), **characterized in that**, for assembly purposes, at least the bearings (38) together with the rollers (36) are movable from an operating position and into an assembly position in the direction of the ceiling (26) and back, whereby in the operating position, with the rollers (36) being mounted the rollers (36) are disposed within the bearing (34) and, in the assembly position, they are disposed outside the bearing (34).

2. A revolving door according to claim 1, **characterized in that** the bearing (38) is movable radially in relation to the rotation axis between the operating position and the assembly position.

3. A revolving door according to claim 1 or 2, **characterized in that**, in the assembly position, the rollers (36) are disposed within the base surface of the ceiling (26).

4. A revolving door according to any of the preceding claims, **characterized in that** the ceiling (26) substantially extends over the entire area of rotation.

5. A revolving door according to any of the preceding claims, **characterized in that** the rollers (36) cooperate with a drive which is disposed in the ceiling (26) for turning the door leaf (16) together with the ceiling (26).

6. A revolving door according to any of the preceding claims, **characterized in that** the drive consists of several motors (22), which cooperate with one respective roller (36).

7. A revolving door according to claim 6, **characterized in that** at least one motor (32) likewise forms the bearing (38) for the associated roller (36) thereto.

8. A revolving door according to any of the preceding claims, **characterized in that** the rollers (36) are releasably connected to the bearing (38).

9. A revolving door according to any of the preceding claims, **characterized in that** the bearing (38) can be fixed in the position thereof, in the operating position and/or in the assembly position.

10. A revolving door according to claim 9, **characterized in that** the bearing (38) presents oblong holes (42) into which a fixing means such as a screw connection engages for fixing the bearings (38), which means is releasably connected to the ceiling (26).

11. A revolving door according to any of the preceding claims, **characterized in that** the complete ceiling structure can be premounted and **in that** the ceiling structure is installed by moving the bearing (38) from the assembly position into the operating position.

## Revendications

1. Porte tambour (10) avec des parois tambours courbées stationnaires (12), avec des entrées et des sorties (22) pour entrer dans une zone de passage (20) et pour en sortir, ainsi qu'avec au moins un vantail de porte (16), supporté de façon pivotante par rapport à l'axe de rotation et s'étendant entre les parois tambours (12), et avec un plafond (26) tournant en même temps avec le vantail de porte (16), le plafond (26) étant suspendu ensemble avec les vantaux de porte (16) par l'intermédiaire de galets (36) dans un support (34) agencé concentriquement par rapport à la zone tournante (20) et les galets (36) étant supportés chaque fois de façon tournante dans un support (38) dans le plafond (26), **caractérisée en ce que**, pour le montage, au moins les supports (38) ensemble avec les galets (36) peuvent être déplacés d'une position de service vers une position de montage en direction du plafond (26) et de retour, où en position de service les galets (36), avec les galets (36) montés, sont agencés dans le support (34) et, en position de montage, ils sont agencés en dehors du support (34).

2. Porte tambour selon la revendication 1, **caractérisée en ce que** le support (38) est déplaçable radialement par rapport à l'axe de rotation entre la position de service et la position de montage.

3. Porte tambour selon la revendication 1 ou 2, **caractérisée en ce que**, dans la position de montage, les galets (36) sont agencés à l'intérieur de la surface de base du plafond (26).

4. Porte tambour selon l'une des revendications précédentes, **caractérisée en ce que** le plafond (26) s'étend essentiellement sur l'ensemble de la zone tournante (20).

5. Porte tambour selon l'une des revendications précédentes, **caractérisée en ce que** les galets (36) coopèrent avec un entraînement agencé dans le plafond (26) pour faire tourner le vantail de porte (16) ensemble avec le plafond (26).

6. Porte tambour selon l'une des revendications précédentes, **caractérisée en ce que** l'entraînement est composé de plusieurs moteurs (22) qui coopèrent avec un galet (36) respectif.

7. Porte tambour selon la revendication 6, **caractérisée en ce qu'**au moins un moteur (32) constitue également le support (38) du galet (36) qui lui est attribué.

8. Porte tambour selon l'une des revendications précédentes, **caractérisée en ce que** les galets (36) sont connectés de façon détachable avec le support (38).

9. Porte tambour selon l'une des revendications précédentes, **caractérisée en ce que**, dans la position de service et/ou la position de montage, le support (38) peut être fixé en sa position.

10. Porte tambour selon la revendication 9, **caractérisée en ce que** le support (38) présente des trous oblongs (42) dans lesquels s'engage un moyen de fixation, comme par exemple un raccord vissé, relié de façon détachable avec le plafond (26), pour fixer le support (38).

11. Porte tambour selon l'une des revendications précédentes, **caractérisée en ce que** l'ensemble de la construction de plafond peut être monté à l'avance et **en ce que** la construction de plafond est installée en déplaçant les supports (38) de la position de montage vers la position de service.
